# FASCICULE DE BREVET EUROPEEN

(11) **EP 0 706 442 B1**
(45) Date de publication et mention de la délivrance du brevet: **15.07.1998**
(21) Numéro de dépôt: 95918039.9
(22) Date de dépôt: 20.04.1995
(51) Int. Cl.: B25G 1/06, B25B 15/02

(54) **OUTIL DE SERRAGE, NOTAMMENT TOURNEVIS**
WERKZEUG ZUM ANZIEHEN VON BEFESTIGUNGSMITTELN, INSBESONDERE SCHRAUBENDREHER
TIGHTENING TOOL SUCH AS A SCREWDRIVER

(30) Priorité: 20.04.1994 FR 9404741
(43) Date de publication de la demande: 17.04.1996
(73) Titulaire: FACOM, Société dite:, 91423 Morangis Cédex (FR)
(72) Inventeur: GOMAS, Hervé, Gilbert, F-77310 Saint-Farjeau-Ponthierry (FR)
(74) Mandataire: Jacobson, Claude
(86) Numéro de dépôt international: FR9500521
(87) Numéro de publication internationale: WO9529041

(56) Documents cités:
- EP-A- 0 416 218
- FR-A- 2 570 975
- FR-A- 2 578 772
- US-A- 2 572 444
- US-A- 3 068 728
- US-A- 5 101 696

## Description

La présente invention est relative à un outil de vissage-dévissage du type décrit dans le préambule de la revendication 1. Elle s'applique en particulier aux tourne vis.

Dans un tournevis connu de ce type (FR-A-2570975) comprenant les caractéristiques du préambule de la revendication 1, la partie menante forme la totalité du manche, et la partie menée est constituée par la lame du tournevis. Pour permettre le basculement, le manche présente une fente longitudinale, qui nuit gravement au confort de la saisie du manche dans ladite première position d'utilisation.

L'invention a pour but de fournir des moyens économiques et fiables permettant d'exercer sur une pièce soit un couple relativement faible, soit un couple beaucoup plus élevé, en disposant d'un outil identique aux outils classiques dans la première position d'utilisation. En particulier, dans le cas d'un tournevis, il s'agit de permettre de réaliser un vissage rapide suivi d'un serrage énergique en fin de vissage, ou bien un déblocage d'une vis suivi d'un dévissage rapide.

A cet effet, l'invention a pour objet un outil de serrage du type précité et comprenant les caractéristiques de la revendication 1.

L'outil de serrage suivant l'invention peut comporter une ou plusieurs des caractéristiques décrites dans les revendications 2 à 10.

Un exemple de réalisation de l'invention va maintenant être décrit en regard des dessins annexés, sur lesquels :
- la figure 1 est une coupe longitudinale d'un tournevis suivant l'invention, en position verrouillée du mécanisme de basculement ;
- la figure 2 est une vue analogue du tournevis de la figure 1, en position déverrouillée du mécanisme de basculement ;
- la figure 3 est une vue partielle en élévation du mécanisme de basculement ;
- les figures 4 et 5 sont des vues en coupe transversale prises respectivement suivant les lignes IV-IV et V-V de la figure 3 ;
- la figure 6 représente le tournevis en position déverrouillée du mécanisme de basculement, avec le manche en cours de basculement, la vue étant prise suivant la flèche VI de la figure 2 ; et
- la figure 7 représente en coupe longitudinale, à plus grande échelle, une partie d'une variante.

En se reportant aux figures 1 à 6, l'outil de serrage est décrit en étant appliqué à un tournevis 1. Ce tournevis 1 est constitué d'un manche 2 portant une lame 3 et possède, dans sa position normale d'utilisation, un axe général X-X' supposé vertical.

Le manche 2 du tournevis 1 se décompose en une partie menante ou poignée 4 et en une partie menée 5 comprenant un porte-lame.

La poignée 4 est constituée d'une enveloppe extérieure 6 de révolution autour de l'axe X-X', d'une forme adaptée pour être facilement préhensible par un opérateur. Cette enveloppe 6, par exemple en matière plastique, a une forme allongée et a deux tranches d'extrémité, supérieure 7 et inférieure 8, planes et horizontales.

Cette enveloppe 6 entoure un noyau cylindrique 9 d'axe X-X', par exemple en acier, dont l'extrémité supérieure 10 affleure l'extrémité 7 de l'enveloppe 6 et dont une partie inférieure 11 fait saillie sous l'extrémité 8 de cette enveloppe.

Sur un tronçon inférieur de l'ordre du tiers de sa longueur, le noyau 9 comporte un alésage axial borgne 12 à six-pans comme le montre la figure 4. Cet alésage 12 pénètre nettement dans l'enveloppe 6 et débouche vers le bas.

La figure 5 montre que la partie inférieure saillante 11 du noyau 9 est fendue suivant le diamètre de l'alésage 12, de manière à former deux jambes 13 et 14 diamétralement opposées et symétriques par rapport à l'axe X-X'. Ces jambes sont délimitées intérieurement par des surfaces planes et parallèles respectives 15,16 faisant partie du six-pans précité.

Près de l'extrémité libre des jambes 13,14 est percé dans celles-ci un alésage 17 traversant, horizontal et perpendiculaire aux surfaces 15 et 16 et d'un diamètre faible par rapport à celui de l'alésage 12. A l'intérieur de cet alésage 17 sont fixés deux ergots 18 et 19, affleurant la surface extérieure des jambes 13 et 14 respectivement et légèrement en saillie intérieure par rapport aux surfaces 15 et 16.

L'extrémité supérieure 7 de l'enveloppe 6 porte un bouchon 20 en calotte sphérique ayant un diamètre de base égal à celui de cette extrémité 7. Ce bouchon 20 est fixé par un doigt cylindrique 21 inséré dans un alésage borgne 22 d'axe X-X', ménagé dans le noyau 9, l'alésage 22 étant d'une profondeur légèrement supérieure à la longueur du doigt 21.

Le porte-lame est constitué d'un corps 23, par exemple en matière plastique, extérieurement tronconique et légèrement convergent vers le bas, ayant deux tranches d'extrémité supérieure 24 et inférieure 25 planes et horizontales. Ce corps 23 est traversé selon l'axe X-X' par un alésage ayant deux réductions de diamètre successives. Le tronçon d'alésage 26 ayant le plus grand diamètre s'étend sur environ la moitié de la hauteur du corps 23 à partir de l'extrémité supérieure 24 de celui-ci, de manière à être légèrement plus profond que la longueur de la partie inférieure 11 en saillie du noyau 9. Le diamètre du tronçon 26 est égal au diamètre extérieur de ce noyau.

Le tronçon intermédiaire d'alésage 27 a une section en six-pans identique à celle de l'alésage 12, et la deuxième réduction de diamètre définit un épaulement horizontal 28 près de l'extrémité inférieure 25 du corps 23.

Un arbre 29 d'axe X-X', par exemple en acier, à section à six-pans conjuguée du tronçon 27 et de l'alésage 12, est inséré à force par le haut dans le corps 23 jusqu'à buter sur l'épaulement 28. Un tronçon supérieur 30 de cet arbre 29 est en saillie au-dessus de l'extrémité supérieure 24 du corps 23.

Deux rainures longitudinales 31 et 32 diamétralement opposées s'étendent vers le haut le long de l'arbre 29, sensiblement à partir du fond du tronçon d'alésage 26, sans déboucher vers le haut. La profondeur de ces rainures permet l'insertion des extrémités en saillie des ergots 18 et 19 à l'intérieur des rainures 31 et 32, avec les surfaces 15 et 16 des jambes 13 et 14 au contact de deux pans opposés de l'arbre 29.

A l'extrémité du tronçon supérieur 30 de l'arbre 29, au dessus des rainures 31 et 32, un jonc élastique circulaire 33 radialement élastique est reçu dans une gorge périphérique de l'arbre 29, de manière à augmenter le frottement entre cet arbre 29 et les surfaces adjacentes de l'alésage 12 et des jambes 13,14.

Sur la majeure partie de la longueur de l'arbre 29 s'étend un alésage borgne 34. Cet alésage débouche sur l'extrémité inférieure de celui-ci et a un diamètre légèrement inférieur à celui du tronçon inférieur du corps 23. La lame 3 de tournevis est insérée à frottement par le bas à l'intérieur de cet alésage 34 et bute contre le fond de celui-ci.

Le fonctionnement du tournevis 1 est maintenant expliqué en regard des figures 1, 2 et 6. Pour débuter un vissage, le tournevis est utilisé en tant que tournevis usuel, dans la configuration de la figure 1. La poignée 4 est alors à la verticale du porte-lame en étant verrouillée dans celui-ci à l'encontre de tout basculement. Plus précisément, la partie inférieure 11 de la poignée 4 est emboîtée dans le tronçon d'alésage 26 du porte-lame, tandis que la partie supérieure 30 de l'arbre 29 est insérée dans l'alésage 12. Ce verrouillage peut être qualifié de "positif" car il subsiste lorsque l'utilisateur exerce un couple de vissage/dévissage et/ou une poussée vers le bas et/ou un effort de levier dans un plan radial quelconque, c'est-à-dire pour toute action habituelle exercée lors de l'utilisation d'un tournevis classique.

Dans cette situation, les couronnes définies par les surfaces 8 et 24 sont en contact mutuel, et les surfaces extérieures des parties 4 et 5 se raccordent exactement, de sorte que l'ensemble 6, 20, 23 a l'aspect d'un manche de tournevis classique, sans élément saillant.

Pour effectuer l'essentiel du vissage, la poignée 4 entraîne en rotation le porte-lame grâce à la forme en six-pans de l'alésage 12 et de l'arbre 29 et éventuellement à la coopération des ergots 18 et 19 et des rainures 31 et 32.

On remarque que, dans cette position, si l'on frappe sur le sommet du manche, le choc se transmet directement au porte-lame via les surfaces en contact 8 et 24, sans risquer de détériorer le mécanisme interne de basculement.

Après que l'opérateur a effectué un vissage grossier, il désire exercer un couple élevé sur la vis. Pour cela, la poignée 4 est alors déverrouillée, en maintenant fixe le porte-lame et en tirant vers le haut la poignée 4. Les ergots 18 et 19 glissent dans les rainures 31 et 32 jusqu'à venir en butée à l'extrémité supérieure de celles-ci. La partie supérieure de l'arbre 29 se trouvant alors entièrement entre les jambes 13 et 14, la poignée 4 peut être basculée autour de l'axe horizontal Y-Y' défini par les ergots 18 et 19, comme le montre la figure 6. Cette partie 4 constitue ainsi un bras de levier, et il est aisé d'exercer un couple élevé sur la vis, transmis au porte-lame 5 via les surfaces 15 et 16.

Il est à noter que comme les jambes 13 et 14 sont très courtes au-delà des ergots 18 et 19, elles ne font pas saillie par rapport au porte-lame 5 et n'augmentent donc pas l'encombrement de l'outil lorsque la poignée 4 est basculée. De plus, la poignée ne risque pas de basculer inopinément lors de l'utilisation en position "normale".

La figure 7 représente une variante de porte-lame dans laquelle est incorporé un cliquet réversible 35. Ce cliquet a une structure générale classique, avec un stator constitué par le corps 23, un rotor 36 qui présente une surface verticale plane 37 s'étendant suivant une corde, un coin mobile 38, un ressort 39 de sollicitation de ce coin vers une extrémité ou l'autre de la surface 37, et une bague de sélection 40 qui porte intérieurement un ergot 41 d'attaque du ressort. La bague 40 est montée rotative à l'extrémité inférieure du corps 23 au moyen d'un jonc élastique circulaire 42, et sa rotation dans un sens ou dans l'autre définit le sens actif du cliquet.

Dans cette variante, l'arbre 29 des figures 1 et 2 est venu de matière avec le corps 23. La lame 3 (qui, dans l'exemple représenté, est réversible) traverse librement un orifice central de la bague 40, puis traverse à frottement le rotor 36 et l'arbre 29, jusqu'à buter au fond de l'alésage 34 de cet arbre.

Grâce à cet agencement, lorsque le tournevis est monté et se trouve dans sa position normale analogue à celle de la figure 1, un choc vertical exercé sur le manche du tournevis est transmis directement à la lame 3, sans affecter en aucune manière le cliquet 35.

## Revendications

1. Outil de vissage-dévissage, notamment tournevis, du type comprenant un manche (2), une partie menante (4) et une partie menée (5) qui possèdent dans une première position d'utilisation un axe de rotation commun (X-X'), des moyens de basculement (18, 19) de la partie menante (4) par rapport à la partie menée (5), et des moyens de verrouillage (11, 26, 12) pouvant prendre une position de verrouillage positif de la partie menante (4) en position coaxiale à la partie menée (5) ainsi qu'une position de libération des moyens de basculement,
- la partie menante (4) comprend une partie proximale (6, 9) formant poignée du manche (2) de l'outil;
- la partie menée (5) comprend un porte-lame;
- les deux parties menante et menée (4 et 5) sont montées mobiles coaxialement l'une par rapport à l'autre jusqu'à une position d'éloignement prédéterminée pour libérer les moyens de basculement;
- les moyens de basculement comprennent au moins une broche transversale (18) solidaire d'une des deux parties menante et menée et mobile dans une rainure longitudinale (31, 32) de l'autre partie munie d'une butée, et
- les moyens de verrouillage (11, 26, 12) comprennent un emboîtement entre la partie menante (4) et la partie menée (5);
caractérisé en ce que le manche (2) se compose de deux parties, dont ladite partie menante (4) et une partie distale complémentaire (23) solidaire du porte-lame.

2. Outil selon la revendication 1, caractérisé en ce que, dans la position de verrouillage des moyens de verrouillage (11, 26, 12), les deux parties (4, 23) du manche (2) sont en contact mutuel par leurs tranches d'extrémité respectives (8, 24).

3. Outil selon la revendication 1 ou 2, caractérisé en ce que chacune des deux parties menante et menée (4 et 5) comporte un prolongement mâle (11, 30) qui s'emboîte dans un évidement conjugué (26, 12) de l'autre partie.

4. Outil selon l'une quelconque des revendications 1 à 3, caractérisé en ce que la broche transversale (18) est proche de l'extrémité de la partie (4) qui la porte.

5. Outil selon l'une quelconque des revendications 1 à 4, caractérisé en ce que l'emboîtement comprend un guidage mutuel des deux parties menante et menée (4 et 5) par une forme non circulaire.

6. Outil selon l'une quelconque des revendications 1 à 5, caractérisé en ce que, dans ladite position d'éloignement prédéterminée, les deux parties menante et menée (4 et 5) coopèrent par des surfaces planes (15, 16) parallèles à un plan de basculement prédétermine.

7. Outil selon l'une quelconque des revendications 1 à 6, caractérisé en ce qu'il comprend des moyens de freinage, notamment un jonc (33), adaptés pour augmenter le frottement entre les deux parties menante et menée (4 et 5) pendant leurs déplacements coaxiaux.

8. Outil selon l'une quelconque des revendications 1 à 7, caractérisé en ce que ladite partie proximale 6, 9 du manche formant poignée a une forme extérieure de révolution.

9. Outil selon l'une quelconque des revendication 1 à 8, caractérisé en ce que le porte-lame comporte un dispositif auxiliaire (35) de transmission de couple, notamment un cliquet.

10. Outil selon l'une quelconque des revendications 1 à 9, caractérisé en ce qu'il comprend en outre une lame (3) qui bute contre le porte-lame, le cas échéant au-dessus dudit dispositif auxiliaire (35), qu'elle traverse.

## Claims

1. Screwing-unscrewing tool, such as a screwdriver, of the type comprising a handle (2), a driving part (4) and a driven part (5) which have a common axis of rotation (X-X') in a first position of use, pivot means (18,19) for pivoting the driving part (4) relative to the driven part (5), and locking means (11, 26, 12) capable of assuming a positive locking position for the driving part (4) in a position coaxial with the driven part (5) and a release position for the pivot means,
- the driving part (4) comprising a proximal part (6, 9) forming a grip for the handle (2) of the tool;
- the driven part (5) comprising a blade holder,
- the two driving and driven parts (4 and 5) being mounted so as to be coaxially movable relative to each other as far as a predetermined spaced position for releasing the pivot means,
- the pivot means comprising at least one transverse pin (18) which is fixedly attached to one of the two parts, namely the driving and driven parts, and is movable in a longitudinal groove (31, 32) of the other part provided with an abutment, and
- the locking means (11, 26, 12) comprising an interlocking portion between the driving part (4) and the driven part (5);
characterised in that the handle (2) is made up of two parts, namely the driving part (4) and a complementary distal part (23) fixedly attached to the blade holder.

2. Tool according to claim 1, characterised in that, in the locking position of the locking means (11, 26, 12), the two parts (4, 23) of the handle (2) are in mutual contact by their respective end sections (8, 24).

3. Tool according to claim 1 or 2, characterised in that each of the two driving and driven parts (4 and 5) comprises a male extension (11, 30) which fits into a mating recess (26, 12) in the other part.

4. Tool according to any one of claims 1 to 3, characterised in that the transverse pin (18) is close to the end of the part (4) which carries it.

5. Tool according to any one of claims 1 to 4, characterised in that the interlocking portion comprises a mutual guide for the two driving and driven parts (4 and 5) in a non-circular form.

6. Tool according to any one of claims 1 to 5, characterized in that, in said predetermined spaced position, the two driving and driven parts (4 and 5) cooperate by means of flat surfaces parallel to a predetermined tilting plane.

7. Tool according to any one of claims 1 to 6, characterised in that it comprises braking means, notably a retaining ring (33), adapted to increase the friction between the two driving and driven parts (4 and 5) during their coaxial displacements.

8. Tool according to any one of claims 1 to 7, characterised in that said proximal part (6, 9) of the grip forming the handle has an outer form of revolution.

9. Tool according to any one of claims 1 to 8, characterised in that the blade holder comprises an auxiliary device (35) for torque transmission, notably a ratchet.

10. Tool according to any one of claims 1 to 9, characterized in that it further comprises a blade (3) which abuts on the blade holder, if appropriate above the auxiliary device (35), through which it passes.

## Patentansprüche

1. Werkzeug zum Anziehen-Lösen, insbesondere Schraubendreher, bestehend aus einem Griff (2), einem führenden Teil (4) und einem geführten Teil (5), die in einer ersten Verwendungsposition eine gemeinsame Drohachse (X-X') besitzen, Mitteln (18, 19) für das Kippen des führenden Teile (4) in bezug zu dem geführten Teil (5) und Mitteln zum verriegeln (11, 26, 12), die eine positive Verriegelungsposition des führenden Teile (4) in eine Position koaxial zu dem geführten Teil (5) sowie eine Position zur Freigabe der Kippmittel einnehmen können, wobei
- der führende Teil (4) einen Proximalteil (6, 9) umfaßt, der den Handgriff des Griffes (2) des Werkzeuge bildet;
- der geführte Teil (5) eine Klinge umfaßt;
- dar geführte und der führende Teil (4 und 5) beweglich koaxial zueinander bis zu einer vorbestimmten Entfernungsposition montiert sind, um die Kippmittel freizugeben;
- die Kippmittel mindestens einen Querstift (18) umfassen, der mit einem der beiden Teile, führender und geführter Teil, verbunden und in einer Längsnut (31, 32) des anderen Teils, der mit einem Anschlag versehen ist, beweglich ist, und
- die Verriegelungsmittel (11, 26, 12) einen Rücksprung zwischen dem führenden Teil (4) und dem geführten Teil (5) umfassen;
dadurch gekennzeichnet, daß der Griff (2) aus zwei Teilen besteht, dem führenden Teil (4) und einem distalen komplementären Teil (23), der mit der Klinge verbunden ist.

2. Werkzeug nach Anspruch 1, dadurch gekennzeichnet, daß in der Verriegelungsposition der Verriegelungsmittel (11, 26, 12) die beiden Teile (4, 23) des Griffes (2) mit ihren jeweiligen Endabschnitten (8, 24) in wechselseitigem Kontakt stehen.

3. Werkzeug nach Anspruch 1 oder 2, dadurch gekennzeichnet, daß jeder der beiden Teile, führender und geführter Teil, (4 und 5) eine männliche Verlängerung (11, 30) umfaßt, die in eine Aussparung entsprechender Form (26, 12) des anderen Teils eingreift.

4. Werkzeug nach einem der Ansprüche 1 bis 3, dadurch gekennzeichnet, daß der Querstift (18) in der Nähe des Endes des Teils (4), der ihn trägt, liegt.

5. Werkzeug nach einem der Ansprüche 1 bis 4, dadurch gekennzeichnet, daß der Rücksprung eine wechselseitige Führung für den führenden und den geführten Teil (4 und 5) durch eine nicht kreisförmige Form umfaßt.

6. Werkzeug nach einem der Ansprüche 1 bis 5, dadurch gekennzeichnet, daß in der vorbestimmten Entfernungsposition der geführte und der führende Teil (4 und 5) durch ebene Flächen (15, 16), die zu einer vorbestimmten Kippebene parallel sind, zusammenwirken.

7. Werkzeug nach einem der Ansprüche 1 bis 6, dadurch gekennzeichnet, daß es Bremsmittel umfaßt, insbesondere einen Ring (33), die derart ausgeführt sind, daß sie die Reibung zwischen dem führenden und dem geführten Teil (4 und 5) während ihrer koaxialen Verschiebungen erhöhen.

8. Werkzeug nach einem der Ansprüche 1 bis 7, dadurch gekennzeichnet, daß der Proximalteil (6, 9) des Griffes, der einen Handgriff darstellt, eine äußere Drehform aufweist.

9. Werkzeug nach einem der Ansprüche 1 bis 8, dadurch gekennzeichnet, daß der Klinge eine Hilfsvorrichtung (35) für die Übertragung des Moments, insbesondere eine Knarre, umfaßt.

10. Werkzeug nach einem der Ansprüche 1 bis 9, dadurch gekennzeichnet, daß es ferner eine Klinge (3) umfaßt, die an der Klinge anschlägt, gegebenenfalls über der Hilfsvorrichtung (35), die sie durchquert.
